# FASCICULE DE BREVET EUROPEEN

(11) **EP 0 830 293 B1**
(45) Date de publication et mention de la délivrance du brevet: **24.03.1999**
(21) Numéro de dépôt: 96920898.2
(22) Date de dépôt: 05.06.1996
(51) Int. Cl.: B65D 17/32

(54) **BEC VERSEUR EN VOLUME, INVERSE AU MONTAGE ET NICHE SUR UN COUVERCLE DE BOITE METALLIQUE**
AUSGIESSER, WELCHER IN DER DECKELAUSNEHMUNG EINER METALLDOSE UMGEKEHRT MONTIERT IST
RAISED POURING SPOUT, RECESSED IN AN INVERTED POSITION IN A CAN LID

(30) Priorité: 06.06.1995 FR 9506880
(43) Date de publication de la demande: 25.03.1998
(73) Titulaire: Benarrouch, Jacques, F-69100 Villeurbanne (FR)
(72) Inventeur: Benarrouch, Jacques, F-69100 Villeurbanne (FR)
(74) Mandataire: Schmitz, Jean-Marie
(86) Numéro de dépôt international: FR9600841
(87) Numéro de publication internationale: WO9639334

(56) Documents cités:
- WO-A-86/01488
- WO-A-95/12526
- FR-A- 2 233 239
- US-A- 3 473 705
- US-A- 3 980 214
- US-A- 4 000 838
- US-A- 4 073 403
- US-A- 4 561 557
- US-A- 5 000 337

## Description

La présente invention concerne un couvercle de boîte métallique de boisson comportant un bec verseur inverse, composé d'une première partie verseuse, bras moteur d'un levier manuel métallique rivete de défoncement d'opercule préentaillé dans le couvercle et solidarisée à une seconde partie, un percuteur.

Il existe dans le commerce de nombreuses boîtes métalliques à couvercle métallique rapporté, soudé ou serti à la boîte, destinées à contenir des liquides alimentaires (ou non) utilisables par déversement.

Depuis quelques années, ces boîtes métalliques le plus souvent d'aluminium ou d'acier ont été l'objet de nombreux développements technologiques dont les principaux se matérialisent particulièrement dans la réalisation des boîtes de boissons gazeuses ou (non) appelées plus communément canettes, fabriquées dans le monde à plusieurs centaines de millions d'exemplaires par jour; ces canettes sont cylindriques, surtout en raison de ce que la fixation étanche des couvercles est plus fiablement réalisable sur des sections circulaires.

Dans la description de l'invention, nous prendrons pour base d'application les canettes métalliques (ou boîtes boissons) qui présentent des couvercles à ouverture rapide techniquement très perfectionnnés. En général, ces canettes de fond concave sont destinées à être empilées verticalement. Le corps de la canette est réalisé à part du couvercle qui sera serti en automatisme rapide après remplissage, directement chez les conditionneurs de boissons, appelés fillers ou canners.

En fait, la technologie la plus fine s'attache à la réalisation des couvercles à sertir. Ceux-ci, vus de dessus possèdent un rebord circulaire dont la base interne présente une rigole circulaire concentrique au rebord; du centre du couvercle émerge le corps d'un pseudo-rivet creux cylindrique, aménagé par emboutissage central de la face interne du couvercle, donc fermé en bout et étanche.

Un petit levier métallique plat, improprement appelé tirette, de forme allongée et présentant en son centre un trou dont le diamètre correspond par léger excès au diamètre du pseudo-rivet précité, est enfilé par ledit trou autour du corps cylindrique du pseudo-rivet pour se positionner à plat contre le couvercle avant que l'opération de rivetage par écrasement vertical du corps du pseudo-rivet ne rende le levier prisonnier rotatif par rapport au couvercle.

Le couvercle comporte un opercule de périmètre circulaire ou assimilé, ce périmètre présentant une portion pseudo-rectiligne perpendiculairement au levier, toute la ligne périmétrique de l'opercule étant préentaillée pour faciliter sa déchirure par opération du levier.

Le levier, de fabrication complexe, présente généralement un nez de forme souvent trapézoïdale ou semi-circulaire, levier dont le bord est ourlé pour une bonne résistance à la flexion lors de l'utilisation du levier pour la défonce de l'opercule. En général selon le procédé de fabrication de la tirette, on ménage des échancrures dans le bord de l'ébauche de la tirette, à l'extrimité du nez ourlé, afin de détendre les efforts de compression apparus lors de l'ourlage du bord.

Dans la présente invention, il n'est revendiqué de nouveauté que celle du levier, auquel il est apporté une fonction de bec verseur, et de sa position par rapport au couvercle et il est considéré comme dénominateur commun à l'ensemble des couvercles de boîtes boisson, d'abord qu'ils possèdent un opercule, périmétriquement déchirable, positionné en symétrie par rapport au levier, ensuite qu'ils possèdent tous un pseudo-rivet le plus souvent central, creux émergeant, fermé en bout, et obtenu par emboutissage de la face interne du couvercle.

L'invention a pour but de proposer un couvercle de boîte métallique de boisson comportant un bec verseur, composé d'une première partie verseuse, bras moteur d'un levier manuel métallique, solidaire de la seconde partie, un percuteur, bras résistant, lequel s'apparente à tous les nez de tirette connus, le levier lui-même (partie verseuse et percuteur solidarisés) venant se riveter en position utile sur le couvercle comme toutes les tirettes connues à l'aide du pseudo-rivet du couvercle de technique connue, le percuteur du levier servant à défoncer un opercule à périmètre préentaillé selon des techniques de préentaillage également connues.

Si l'invention s'est attachée surtout à apporter une possibilité de couvercle de boîte métallique de boisson comportant un bec verseur, configuré en levier, c'est que comme on le déduit clairement des techniques existantes, si celles-ci permettent d'ouvrir parfaitement des boîtes métalliques de type canettes de liquide par défoncement de l'opercule du couvercle, elles ne permettent pas de consommer directement la boisson à partir de la boîte sans prendre le risque de se couper les lèvres en buvant par le trou du couvercle affilé le long de son périmètre, nonobstant que boire directement par ce trou entraîne l'écoulement de la boisson par la rigole circulaire du couvercle de part et d'autre de la bouche, l'application étanche des lèvres autour du trou étant rendue impossible en raison justement de la concavité de cette rigole.

Au surplus, quand il boit directement à la canette, dans le flux de la boisson, le consommateur ingurgite toutes les salissures situées autour du trou, et particulièrement dans le secteur de la rigole situé entre le trou et le rebord du couvercle; même lorsque l'on verse le contenu de la canette dans un verre, le flux liquide entraîne de la même façon les salissures dans le verre. Les vraies préoccupations des fabricants de canettes (canmakers) ont jusqu'ici totalement négligé la sécurité et le confort des consommateurs.

Elles ont consisté à fabriquer des corps et des couvercles de canettes de plus en plus légers et de plus en plus vite dans le seul but avoué de diminuer les coûts directs et de transport. Par ailleurs, si les couvercles actuels de canettes sont munis d'un levier de défonce plat riveté, c'est dans le seul but d'un empilage facile des couvercles en bout de chaîne de fabrication, et cet acharnement pour un empilage facile car multidirectionnel, limite la tirette à sa fonction de percuteur de l'opercule du couvercle; il en résulte l'indigence d'un trou coupant et d'un couvercle baveur lorsqu'on boit directement à la canette, ce qui est le cas pour le plus grand nombre des consommateurs, toutes boissons confondues.

Dans l'arrière plan technologique de la présente invention on peut citer les brevets : US-A-3 980 214 (DAHLQUIST), WO-A-86 01488 (SCAVO), US-A- 4 073 403 (ORANGE), US-A-4 000 838 (BOGERT), US-A-5 000 337(IM), US-A-4 561 557 (PARK), US-A-3 473 705 (MAY). Dans la plupart de ces brevets, les inventeurs ont cherché avec différents moyens à apporter un bec verseur au couvercle d'une boîte métallique cylindrique contenant un liquide; ces becs verseurs, le plus souvent plongeants dans la canette au montage, se mettent en place au moment de l'ouverture après déchirement du couvercle vers l'extérieur par traction d'un anneau. Aucun de ces brevets n'a été exploité pour des canettes de boisson.

Le brevet FR-A-2 233 239 (CONTINENTAL CAN COMPANY) présente une patte (17), qui en position fermée est un bras de levier, mais qui en position active ne fait pas office de bec verseur sinon de simple orifice verseur, comme il est d'ailleurs dit dans le premier alinéa de la page 1 du texte de la description présentant l'invention. Or, un bec verseur par définition doit obligatoirement présenter une partie verseuse en forme de lèvre de déversement, évasée et à haute paroi, ce qui n'est absolument pas le cas du dispositif du brevet en question. Par ailleurs, il est clair que le système de fixation dans le trou de l'opercule n'a rien de comparable avec celui de la présente invention, en plus du fait que l'opercule selon le brevet FR-A-2 233 239 présente et nécessite une forme pentagonale spécifique.

Le brevet WO-A-9512526 (THOMASSEN & DRIJVER-VERBLIFA) fait aussi partie de l'arrière plan technologique de l'invention.

Il propose un couvercle de boîte métallique trois pièces muni d'une languette inclinable.

Cette languette, dénommée "languette verseuse" dans ce brevet, est prévue pour des liquides très épais (ex: lait condensé) ou pour des poudres.

Il s'agit en fait d'un élément plat inversable après perforation de l'opercule et comportant latéralement des rebords très bas.

L'inventeur, comme il l'exprime dans son texte, reste dans son concept le plus proche possible, d'un levier plat (SOT) classique, riveté sur un couvercle qui conserve sa forme plane et cela dans le seul souci de pouvoir produire sa languette par les techniques actuelles.

Le dispositif de cette invention qui ne convient en aucun cas aux boissons courantes, pour lesquelles il ne prétend d'ailleurs pas servir (le texte précise clairement au tout début que la languette inclinable (THOMASSEN & DRIJVER-VERBLIFA) est destinée "aux liquides tels que le lait condensé et le cas écheant les poudres"), propose bien à la limite l'application restreinte prévue par l'inventeur mais ce à condition que l'utilisateur soit adroit dans la mesure où l'obligation technique de rebords très bas de part et d'autre de la languette favorise les débordements latéraux des contenus au-delà de ces rebords qui sont des barrages peu efficaces, en particulier en cas d'accélération du débit pour quelque raison que ce soit.

Une différence fondamentale entre la languette spécifique du brevet THOMASSEN & DRIJVER-VERBLIFA et le bec verseur de l'invention est que celui-ci, comme il sera décrit ci-dessous, est un véritable bec verseur, c'est à dire un bec verseur comme déjà énoncé, dont la partie verseuse comporte une lèvre de déversement, évasée et à haute paroi, permettant bien de verser ou de boire directement au contenant les liquides courants (eaux et autres boissons gazeuses ou non) mais aussi de verser des liquides plus épais tels que l'huile, le lait condensé, de même que des poudres).

L'invention est présentée dans les figures des planches 1 et 2, la planche 3 montrant deux propositions originales de l'invention parmi un grand nombre possible quant à la géométrie du bec verseur.

La figure 1 montre (en perspective comme sont présentées toutes les figures suivantes de toutes les planches) le concept global du bec verseur (1) en position inversée. Sur cette figure, (5) représente le trou par lequel rentre pour être serti le pseudo-rivet creux embouti dans le métal du couvercle A visible en (8) sur la figure 3; ce trou (5) est percé sur la languette de rivetage (3) du levier; (2) représente le percuteur à nez (10) renforcé en position active; L représente la lèvre de la partie verseuse du bec verseur, lèvre de déversement, évasée et à haute paroi, vue de dessous puisque le bec verseur est inversé; (9) représente le rebord de la lèvre L et (16) représente la face externe de la lèvre L; (12) représente la bague inférieure (de forme ouverte) de la partie verseuse du bec verseur, solidarisée à la lèvre L, et destinée après rotation pratiquement à 180° du bec verseur par rapport au couvercle A, à être logée dans le trou de l'opercule (6) du couvercle sur la figure 3; (13) représente la collerette de section semi-circulaire ou assimilée aménagée en surépaisseur tout le long de la partie inférieure du bord externe de la bague inférieure (12), cette collerette constituant le système périmètrique de clipage, ledit clipage étant réalisé après rotation totale du levier par pression manuelle sur la partie verseuse, la bague inférieure (12) pénétrant alors par effet chanfrein de la collerette (13) en force dans le trou de l'opercule (6), après centrage du bord d'attaque de la collerette contre la périphérie du trou de l'opercule; le périmètre de base de la collerette (13) doit être homothétique et très légèrement inférieur au périmètre (7) de l'opercule pour permettre chronologiquement le centrage, le clipage et le verrouillagte de la partie verseuse; (11) représente une bande de réserve de métal, partie intégrante de la languette de rivetage (3), située entre le bord passif du percuteur (2) (côté opposé au nez de défonce) et le trou (5) de rivetage de ladite languette.

La figure 2 représente le bec verseur (1) en position active.

Dans cette position, la bague inférieure (12) est considérée clipée dans le trou de l'opercule (6) figure 3; le pseudo-rivet (8) de la figure 3 est présenté écrasé en (4) figure 2 pour la fixation du levier dès son positionnement initial figure 1; la lèvre L de déversement, évasée et à haute paroi présente sa face supérieure en position active alors que le percuteur (2) est passé sous la face interne du couvercle au niveau du pseudo-rivet et dans un plan pratiquement parallèle à celui du couvercle; la bande de réserve de métal (11) s'est déployée en aisance suffisante pour que le mouvement d'inversion du bec verseur par rotation pratiquement à 180° dans un plan perpendiculaire au plan du couvercle et selon un axe horizontal glissant dans le sens de la languette de rivetage (3) vers le percuteur (2), ait pu se réaliser entre le moment du défoncement de l'opercule (6) et celui du clipage de la bague inférieure (12) dans ledit opercule par sa collerette (13).

Les figures 1 et 2 montrent que la solidarisation de la partie verseuse du bec verseur avec le percuteur (2) est d'autant plus robuste, que le rebord (9) de la partie verseuse et la bague inférieure (12) (comportant la collerette (13) en surépaisseur) qui lui est solidaire, enserrent latéralement et symétriquement les chants latéraux du percuteur pour former avec lui un ensemble monobloc.

Dans le cas où il serait opté pour que le bec verseur de l'invention soit riveté à plat sur le plan du couvercle, il conviendrait que le plan du percuteur (2) figure 1 et le plan du rebord (9) de la lèvre L soient pratiquement le même plan; dans ce cas, le volume du bec verseur inversé au montage et riveté à plat sur le couvercle, serait partiellement externe au couvercle, sans pour autant nuire à l'empilage vertical des canettes, puisque l'empilage est rendu possible grâce à l'espace libre compris entre le rebord (14) du couvercle A figure 3 et le point le plus éloigné de la collerette (13) en surépaisseur de la bague (12) par rapport au percuteur.

La figure 3 en vue perspective de dessus présente le couvercle A (serti sur la boîte B), duquel il a déjà été cité, le rebord (14), l'opercule (6), son périmètre (7) de préentaillage et le corps du pseudo-rivet creux (8).

Dans la configuration privilégiée de l'invention figures 2 à 10, le dessus du couvercle présente une zone de défonce (15) destinée à recevoir à plat le bec verseur (1) inversé selon le plan supérieur inversé du rebord (9) de la lèvre L de sa partie verseuse. On voit sur la figure 3 que si le plan de la zone de défonce (15) est inférieurement décalé par rapport au plan de la base du percuteur (2), le percuteur devant obligatoirement se trouver alors en effleurement de l'opercule (6), et théoriquement dans le même plan que celui de la bague inférieure (12) aménagée de la collerette (13), le levier de l'invention se trouve angulé entre son bras moteur et son bras résistant, ce qui n'est pas le cas lorsque le bec verseur (1) inversé est disposé à plat sur le couvercle plan (sans défonce), et que le percuteur est alors pratiquement dans le plan du rebord (9) de la partie verseuse.

La zone de défonse (15) figure 3 et suivantes permet à la fois de limiter la hauteur de dépassement de la partie verseuse du bec verseur (1) après son rivetage en position inversée sur le couvercle A de la boîte B, et d'anguler le levier entre son bras moteur (la partie verseuse du bec verseur) et son bras résistant (le percuteur du bec verseur) pour minimiser l'effort de défoncement de l'opercule en raison de l'amélioration du couple par rapport à un levier droit de mêmes proportions pour un bec verseur riveté sur couvercle plan.

La figure 4 montre le bec verseur (1) inversé, composé de sa partie verseuse solidarisée à son percuteur (2), riveté au centre du couvercle A, en appui par le rebord (9) de sa lèvre L sur le plan de la zone de défonce (15) de profondeur théorique (h), valeur du segment perpendiculaire entre le plan du rebord du couvercle et le plan de la zone de défonce (15) considéré comme pratiquement parallèle au premier, le percuteur effleurant l'opercule (6) non encore défoncé; dans cette figure, le point le plus haut (17) de la partie verseuse inversée est le point le plus haut de la collerette (13). Il doit donc se trouver optimalement à une hauteur de valeur (h) par rapport au plan de la zone de défonce (15) de telle sorte que d'une part, la partie verseuse du bec verseur (1) ait une hauteur utile suffisante après clipage pour autoriser le meilleur confort possible d'utilisation du bec verseur, et d'autre part, que le bec verseur inversé au rivetage ne dépasse pas du plan du rebord (14) du couvercle, ce qui nuirait non à l'empilage mais au conditionnement habituel des canettes en packs de carton, lequel n'autorise aucun débordement du plan du rebord du couvercle.

Il est évident que le niveau utile du plan de la zone de défonce (15) par rapport au plan du couvercle A doit satisfaire à une exigence de faisabilité technique en relation avec l'épaisseur et les caractéristiques mécaniques des feuilles ou bandes de métal utilisées pour la fabrication du couvercle.

La figure 5 montre bien en position intermédiaire verticale du bec verseur (1) après défonce de l'opercule (6) comment la bande de réserve de métal (11) permet la rotation en axe glissant parallèle au plan du couvercle A, de l'ensemble du levier dans tout son secteur angulaire possible (pratiquement de 180°) jusqu'au clipage du bec par sa collerette (13) dans le trou de l'opercule.

Pour faciliter directionnellement le déploiement de la bande de réserve de métal lors de la rotation du levier sur axe glissant au moment de la défonce de l'opercule, il est souhaitable que la bande de réserve de métal se situe entre deux amorces de plis perpendiculaires à la longueur de ladite bande, c'est à dire parallèles entre eux et au côté passif du percuteur figure 5, ce côté passif auquel aboutit la languette de rivetage pouvant lui-même tenir lieu d'appui de l'une des amorces de plis, l'autre devant se situer un peu avant le trou de rivetage de la languette en partant du percuteur.

La figture 6 montre le bec verseur (1) clipé en position active.

Il va de soi que pour le confort d'utilisation soit total, il convient que le bec verseur (1) soit en position totalement fixe et solidaire du couvercle A de la boîte B.

Le seul clipage du bec verseur (1) dans le trou de l'opercule (6) par la collerette (13) de la bague inférieure (12) de la partie verseuse pourrait sembler suffisant. Cependant à l'usage, on s'apercevrait que l'élasticité du métal du couvercle A a pour conséquence que le bec verseur (1) resterait légèrement flottant après le clipage.

Pour obtenir une position stable réelle du bec verseur pendant l'utilisation, il faut que la partie inférieure de la lèvre L porte en légère pression sur le rebord (14) du couvercle une fois le bec verseur clipé dans le trou de l'opercule.

Il s'agit donc d'utiliser les propriétés élastiques du métal du couvercle A et accessoirement du métal de la lèvre L pour qu'après clipage le bec verseur (1) se trouve en précontrainte entre la face interne du couvercle et son rebord.

En fait, après clipage, la collerette (13) par sa zone périmétrale supérieure, c'est à dire la zone opposée à sa zone de chanfrein, reste en appui plan contre la zone périmétrale du rebord interne du trou de l'opercule, grâce aux efforts antagonistes conjugués appliqués d'une part, par la face plane élastique du couvercle A sur la collerette (13) et d'autre part, par le rebord du couvercle en butée franche sur la face externe (16) de la lèvre L de la partie verseuse du bec verseur (1), cet appui plan périmétrique permettant d'obtenir une étanchéité métal/métal suffisante pendant le déversement pour éviter un écoulement entre la partie verseuse en précontrainte entre le rebord (14) du couvercle A et le rebord interne du trou de l'opercule sur le même couvercle; cette précontrainte a aussi pour résultat positif que l'appui du bec verseur (1) sur le rebord (14) du couvercle rend complètement impossible le pincement de la lèvre inférieure de la bouche justement entre le bec verseur et le rebord du couvercle.

A noter que le bec verseur (1) se trouve en configuration de léger dépassement par rapport au bord du couvercle, toujours pour le meilleur confort de l'utilisateur.

Les figures 7 et 8 présentent une variante de bec verseur correspondant approximativement à la plus grande dimension de réalisation possible utile.

Les figures 9 et 10 représentent une autre variante dans laquelle la forme du bec verseur est calculée pour que le bec verseur soit en appui plan au dessus de la portion de rigole qu'il recouvre.

Le bec verseur de l'invention se manipule de la façon suivante: lorsque l'opercule (6) n'est pas encore défoncé, il convient tout simplement de passer un doigt, de préférence l'index, dans le trou de la bague inférieure (12) pour que la phalangette du doigt puisse prendre appui sur la paroi interne de la lèvre L inversée pour y appliquer la légère force nécessaire à l'action du percuteur (2) contre l'opercule (6).

Il faut noter ici l'avantage de confort qu'il y a à utiliser une phalange et non le bout du doigt et son ongle comme dans les canettes actuelles et comme dans le brevet THOMASSEN pour actionner le levier.

Les femmes en particulier qui veulent protéger leurs ongles répugnent à utiliser les tirettes actuelles.

Les becs verseurs de l'invention ont pour seule nécessité d'être robustes; ils pourront être fabriqués par toutes les techniques connues y compris en matière plastique surmoulée sur la languette de rivetage (3), et en particulier celles de fabrication de toutes les tirettes actuelles de boîtes métalliques (type "stay-on-tab"/S.O.T), dans des combinaisons de matériaux susceptibles d'aboutir aux meilleures conditions possibles de recyclage.

Les couvercles pourvus des becs verseurs de l'invention seront empilables selon une position unique compte tenu du volume du bec verseur par rapport aux tirettes plates actuelles.

Le rivetage central de la tirette sur les couvercles actuels a été choisi pour les couvercles de boîte boisson en raison du faible diamètre de ces couvercles, on peut monter des becs verseurs selon l'invention sur des couvercles de plus grand diamètre; dans ce cas le rivetage ne se situerait plus au centre du couvercle.

Dans les becs verseurs selon l'invention, avec rivetage au centre du couvercle, la zone de défonce dans laquelle vient se nicher le bec verseur inversé reste complètement extérieur à la rigole circulaire située à la base du rebord, de telle façon que cette rigole continue conserve son rôle important dans le montage ("seaming") du couvercle pourvu du bec verseur sur le corps de la canette après remplissage.

Dans ce but, une valeur optimisée de la longueur de la languette de rivetage et de sa bande de réserve de métal entre le trou de rivetage et le côté passif du percuteur auquel elle aboutit, permet d'obtenir après rotation à 180° du bec verseur sur axe glissant, consécutivement à la défonce de l'opercule, un positionnement clipé du bec verseur selon le débordement souhaité par rapport au rebord du couvercle; le positionnement du trou de l'opercule doit être aussi optimisé par rapport à la rigole.

Il faut noter que l'invention, dans le principe de la zone de défonce (15) du couvercle, propose la seule géométrie possible d'intégration d'un bec verseur à un levier de défonce d'opercule préentaillé, sans que ce bec verseur ne soit dépassant du plan supérieur de la boite et en permettant l'empilage vertical des boîtes.

Enfin, il est clair que le disposoitif de l'invention représente la limite de l'optimisation fonctionnelle du principe de levier de type "stay-on-tab" pour un couvercle à opercule préentaillé.

## Revendications

1. Couvercle A de boîte métallique B de boisson comportant un bec verseur (1) composé d'une première partie verseuse, bras moteur d'un levier manuel métallique riveté de défoncement d'opercule (6) à périmètre (7) préentaillé dans le couvercle A, solidarisée à une seconde partie: un percuteur (2) prolongé d'une languette de rivetage (3), ce percuteur constituant le bras résistant du levier, le nez (10) renforcé du percuteur étant destiné à défoncer, au début d'une rotation du levier autour d'un axe parallèle au plan du couvercle A, l'opercule (6) selon son périmètre de déchirure, de telle sorte qu'après rotation du levier entraînant la perforation du couvercle, le bec verseur passe d'une position inversée au rivetage à une position active, dans laquelle le percuteur se situe sous la face interne du couvercle, caractérisé en ce que la première partie verseuse comporte une lèvre L de déversement, évasée, à haute paroi et de rebord (9), solidarisée à sa base à une bague inférieure (12) ouverte, le rebord (9) et la bague inférieure (12) enserrant latéralement et symétriquement les chants latéraux du percuteur (2) en liaison monobloc avec lui, la bague (12) étant aménagée elle-même sur la partie inférieure de son bord externe d'une collerette de section semi-circulaire ou assimilée en surépaisseur (13), lui permettant de se centrer dans le trou de l'opercule (6), puis par effet chanfrein de ladite collerette permettant à la partie verseuse de se verrouiller périmétralement après clipage par légère pression manuelle dans ledit trou, le percuteur se positionnant alors sous la face interne du couvercle dans un plan pratiquement parallèle à elle au niveau du point de rivetage, grâce au déploiement d'une bande de réserve de métal (11) aménagée entre le percuteur et la languette de rivetage, pour permettre au nez (10) renforcé du percuteur de défoncer l'opercule (6) du couvercle au début d'une rotation pratiquement à 180° du levier (constitué de la partie verseuse solidarisée au percuteur) autour d'un axe horizontal glissant parallèle au plan du couvercle.

2. Couvercle A de boîte métallique B de boisson comportant un bec verseur (1) selon la revendication 1, caractérisé en ce qu'en position active après clipage, l'extrémité de la lèvre L de sa partie verseuse se positionne en léger débord du périmètre externe du couvercle A, la face externe (16) de la lèvre L restant en appui stable contre le rebord (14) du couvercle.

3. Couvercle A de boîte métallique B de boisson comportant un bec verseur (1) selon les revendications 1 et 2, caractérisé en ce qu'en position active stable après clipage, la collerette (13) par sa zone périmétrale supérieure reste en appui plan contre la zone périmétrale du rebord interne du trou de l'opercule grâce aux efforts antagonistes conjugués appliqués d'une part, par la face plane élastique du couvercle A sur la collerette (13) et d'autre part, par le rebord du couvercle A en butée franche sur la face externe (16) de la lèvre L de la partie verseuse du bec verseur, cet appui plan périmétrique permettant d'obtenir une étanchéité métal/métal suffisante pour éviter un écoulement entre la partie verseuse en précontrainte entre le rebord (14) du couvercle A et le rebord interne du trou de l'opercule sur le même couvercle, pendant le déversement.

4. Couvercle A de boîte métallique B de boisson comportant un bec verseur (1) selon les trois revendications précédentes, caractérisé en ce que le couvercle comporte une zone de défonce (15) de profondeur théorique (h), valeur du segment perpendiculaire entre le plan du rebord (14) du couvercle et le plan de la zone de défonce (15) considéré comme pratiquement parallèle au premier, de telle façon qu'après rivetage du bec verseur en position inversée sur le couvercle A, le point le plus haut (17) de la partie verseuse inversée c'est à dire le point le plus haut de la collerette (13) se trouve préférentiellement dans le plan du rebord (14) du couvercle.

5. Couvercle A de boîte métallique B de boisson comportant un bec verseur (1) selon la revendication 1, caractérisé en ce que la forme annulaire de la bague inférieure (12) de la partie verseuse en position inversée au rivetage permet le défoncement de l'opercule (6) par la traction du levier en passant un doigt dans la bague inférieure (12) de telle façon que la phalangette du doigt puisse prendre appui sur la paroi interne de la lèvre L inversée pour y appliquer l'effort nécessaire à l'action du percuteur (2), le clipage après rotation du bec verseur de la partie verseuse dans le trou de l'opercule s'effectuant préférentiellement par pression du pouce.

6. Couvercle A de boîte métallique B de boisson comportant un bec verseur (1) selon la revendication 1, caractérisé en ce que dans sa configuration en position inversée après rivetage, la bague inférieure (12) de la partie verseuse et le rebord (14) du couvercle laissent entre eux un espace libre suffisant pour permettre l'empilage vertical des boîtes métalliques comportant ledit bec verseur.

## Patentansprüche

1. Deckel A einer metallischen Getränkedose B, mit einem Gießschnabel (1), der aus einem ersten Gießteil besteht, Antriebsarm eines angenieteten metallischen Handhebels zum Durchbrechen einer Abdeckung (6), die an ihrem Umfang (7) in dem Deckel A voreingeschnitten ist, fest verbunden mit einem zweiten Teil, einem Durchstoßer (2), der durch eine Nietzunge (3) verlängert ist, wobei dieser Durchstoßer den Widerstandsarm des Hebels bildet, wobei die verstärkte Nase (10) des Durchstoßers dafür bestimmt ist, am Anfang einer Drehung des Hebels um eine zu der Ebene des Deckels A parallele Achse die Abdeckung (6) längs ihres durchbrechbaren Umfangs zu durchbrechen, so daß nach der Drehung des Hebels, die die Perforation des Deckels bewirkt, der Gießschnabel aus einer umgedrehten Position, in der er angenietet ist, in eine aktive Position gelangt, in der sich der Durchstoßer unter der Innenseite des Deckels befindet, dadurch gekennzeichnet, daß der erste Gießteil eine bauchige Gießlippe L mit hoher Wand und einem Rand (9) aufweist, der an seiner Basis mit einem offenen unteren Ring (12) verbunden ist, wobei der Rand (9) und der untere Ring (12) die Seitenkanten des Durchstoßers (2) in einstückiger Verbindung mit demselben seitlich und symmetrisch einschließen, wobei der Ring (12) selbst an dem unteren Teil seines äußeren Randes mit einem wulstförmigen Bund (13) mit halbkreisförmigem Querschnitt od. dgl. versehen ist, der ihm gestattet, sich in dem Loch der Abdeckung (6) zu zentrieren, wobei dann die Klemmwirkung des Bundes dem Gießteil gestattet, sich nach dem Aufklippen durch leichten manuellen Druck in dem Loch umfangsmäßig zu verriegeln, wobei der Durchstoßer dann unter der Innenseite des Deckels in einer Ebene positioniert wird, die zu ihr auf der Höhe des Annietpunktes praktisch parallel ist, dank der Enffaltung eines metallischen Reservebandes (11), das zwischen dem Durchstoßer und der Nietzunge vorgesehen ist, um der verstärkten Nase (10) des Durchstoßers zu gestatten, die Abdeckung (6) des Deckels am Anfang einer Drehung des Hebels (der aus dem mit dem Durchstoßer fest verbundenen Gießteil besteht) um praktisch 180° um eine horizontale Achse, die sich parallel zu der Ebene des Deckels verschiebt, zu durchbrechen.

2. Deckel A einer metallischen Getränkedose B mit einem Gießschnabel (1) nach Anspruch 1, dadurch gekennzeichnet, daß in der aktiven Position nach dem Aufklippen das Ende der Lippe L seines Gießteils sich leicht über dem äußeren Umfang des Deckels A positioniert, wobei die Außenseite (16) der Lippe L in stabiler Abstützung an dem Rand (14) des Deckels (3) ruht.

3. Deckel A einer metallischen Getränkedose B mit einem Gießschnabel (1) nach den Ansprüchen 1 und 2, dadurch gekennzeichnet, daß in der stabilen, aktiven Position nach dem Aufklippen der Bund (13) mit seiner oberen Umfangszone plan aufliegend auf der Umfangszone des inneren Randes des Loches der Abdeckung dank der zugeordneten entgegenwirkenden Kräfte ruht, die einerseits durch die elastische ebene Seite des Deckels A auf den Bund (13) und andererseits durch den Rand des Dekkels A in freiem Anschlag an der äußeren Seite (16) der Lippe L des Gießteils des Gießschnabels ausgeübt werden, wobei diese ebene Umfangsauflage gestattet, eine ausreichende Metall/Metall-Abdichtung zu erzielen, um ein Auslaufen zwischen dem Gießteil, das zwischen dem Rand (14) des Deckels A und dem inneren Rand des Loches der Abdeckung auf demselben Deckel voreingespannt ist, während des Ausgießens zu vermeiden.

4. Deckel A einer metallischen Getränkedose B mit einem Gießschnabel (1) nach den drei vorhergehenden Ansprüchen, dadurch gekennzeichnet, daß der Deckel eine vertiefte Zone (15) mit einer theoretischen Tiefe (h) aufweist, die der Wert des Segments rechtwinkelig zwischen der Ebene des Randes (14) des Deckels und der Ebene der vertieften Zone (15) ist, betrachtet als praktisch parallel zu ersterer, so daß nach dem Annieten des Gießschnabels in der umgedrehten Position auf dem Deckel A die höchste Spitze (17) des umgedrehten Gießteils, d.h. die höchste Spitze des Bundes (13) sich vorzugsweise in der Ebene des Randes (14) des Deckels befindet.

5. Deckel A einer metallischen Getränkedose B mit einem Gießschnabel (1) nach Anspruch 1, dadurch gekennzeichnet, daß die Ringform des unteren Ringes (12) des Gießteils in der umgedrehten Position bei der Annietung das Durchbrechen der Abdeckung (6) durch Zug an dem Hebel durch Einführen eines Fingers in den unteren Ring (12) gestattet, so daß das Fingerglied sich auf der inneren Wand der umgekehrten Lippe L abstützen kann, um auf diese die Kraft auszuüben, die für die Betätigung des Durchstoßers (2) notwendig ist, wobei das Aufklippen nach der Drehung des Gießschnabels des Gießteils in dem Loch der Abdeckung vorzugsweise durch Druck mit dem Daumen erfolgt.

6. Deckel A einer metallischen Getränkedose B mit einem Gießschnabel (1) nach Anspruch 1, dadurch gekennzeichnet, daß in seiner Konfiguration in der umgedrehten Position nach dem Annieten der untere Ring (12) des Gießteils und der Rand (14) des Deckels zwischen sich einen freien Raum lassen, der ausreichend ist, um das vertikale Stapeln der mit dem Gießschnabel versehenen metallischen Dosen zu gestatten.

## Claims

1. A cover A for a metal beverage-container B, with a pouring-spout (1) composed of a first pouring part, which is the driving arm of a manually-operated, riveted, metal lever for staving-in an occluder (6) with a prescored perimeter (7) in the cover A, and which is joined integrally to a second part, which is a striker (2), being a prolongation of a riveting tongue (3), and constituting the working arm of the lever,
the reinforced nose (10) of the striker being used, at the commencement of rotation of the lever about an axis parallel to the plane of the cover A, to stave in the occluder (6) along its tearing perimeter, so that after the rotation of the lever, resulting in perforation of the cover, the pouring-spout passes from the upside-down position in which it was initially riveted to an active or service position, in which the striker is located beneath the inner surface of the cover,
characterized in that the first, pouring part comprises a high-walled, flared pouring lip L with an edge (9) said lip being integrally joined, at its base, to an open lower ring (12),
the edge (9) and the lower ring (12) clasp, laterally and symmetrically, the lateral edges of the striker (2), forming a single-block connection therewith,
the ring (12) itself being provided, on the lower part of its outer edge, with an extra-thick flange of semicircular or similar section (13), permitting it to centre itself in the hole left by the occluder (6), and then, through the bevel effect of said flange, enabling the pouring part to lock itself perimetrically after being clipped into said hole by slight manual pressure, with the striker then positioning itself beneath the internal surface of the cover in a plane practically parallel thereto, in the vicinity of the riveting point, thanks to the spreading of a metal reserve band (11) provided between the striker and the riveting tongue, to enable the reinforced nose (10) of the striker to stave in the occluder (6) of the cover at the commencement of the rotation, by practically 180°, of the lever (constituted by the pouring part jointed integrally to the striker) about a horizontal axis sliding parallel to the plane of the cover.

2. A cover A for a metal beverage-container B comprising a pouring-spout (1) as claimed in claim 1, characterized in that in the active position, after clipping in place has occurred, the positioning of the end of the lip L of its pouring part is such that said lip L slightly projects from the outer perimeter of the cover A, with the outer surface (16) of the lip L being stably supported against the edge (14) of the cover.

3. A cover A for a metal beverage-container B comprising a pouring-spout (1) as claimed in claims 1 and 2, characterized in that in the active, stable position after clipping in place, the flange (13), by way of its upper perimetric zone, is supported flat against the perimetric zone of the inner edge of the occluder hole, thanks to the combined opposing forces applied, on the one hand, by the edge of the cover A which freely abuts the outer surface (16) of the lip L of the pouring part of the pouring spout, this perimetric planar support making it possible to achieve sufficient metal-to-metal liquid-tightness to prevent discharge between the pouring part prestressed between the edge (14) of the cover A and the internal edge of the occluder hole on the same cover, during pouring.

4. A cover A for a metal beverage-container B comprising a pouring-spout (1) as claimed in claims 1 to 3, characterized in that the cover comprises a recessed zone (15) of theoretical depth (h), this being the value of the perpendicular segment between the plane of the edge (14) of the cover and the plane of the recessed zone (15) (the latter being considered as practically parallel to the former), such that after the riveting of the pouring spout in the upside-down position on the cover A, the highest point (17) of the inverted pouring part, that is to say, the highest point of the flange (13) is preferably in the plane of the edge (14) of the cover.

5. A cover A for a metal beverage-container B comprising a pouring-spout (1) as claimed in claim 1, characterized in that the annular shape of the lower ring (12) of the pouring part in its upside-down, riveted position, enables the occluder (6) to be stove in by pulling the lever, by passing a finger into the lower ring (12) in such a way that the phalangette (distal phalanx) of the finger can bear on the internal wall of the upside-down lip L to apply the force necessary for the action of the striker (2), with the clipping of the pouring-part into the occluder hole after rotation of the pouring-spout being preferably performed by thumb pressure.

6. A cover A for a metal beverage-container B comprising a pouring-spout (1) as claimed in claim 1, characterized in that in its configuration in the upside-down position after riveting, the lower ring (12) of the pouring part, and the edge (14) of the cover, leave a free space between them sufficient to permit vertical stacking of the metal containers comprising said pouring spout.
